# EUROPÄISCHE PATENTSCHRIFT

(11) **EP 1 004 413 B1**
(45) Veröffentlichungstag und Bekanntmachung des Hinweises auf die Patenterteilung: **18.09.2002**
(21) Anmeldenummer: 99123048.3
(22) Anmeldetag: 19.11.1999
(51) Int. Cl.: B27L 11/02, B27K 3/02, B27K 3/52, B23Q 11/00, B27C 1/00

(54) **Verfahren und Vorrichtung zur Herstellung von imprägnierten Holzspänen**
Process and installation for producing impregnated wood shavings
Procédé et installation pour la production de copeaux de bois imprégnés

(30) Priorität: 19.11.1998 DE 19853496
(43) Veröffentlichungstag der Anmeldung: 31.05.2000
(73) Patentinhaber: Fritz, Hubert, 87746 Erkheim (DE)
(72) Erfinder: Fritz, Hubert, 87746 Erkheim (DE)
(74) Vertreter: Pfister, Helmut, Dipl.-Ing.

(56) Entgegenhaltungen:
- EP-A- 0 135 519
- EP-A- 0 380 954
- EP-A- 0 576 940
- DE-A- 2 736 372
- DE-A- 3 931 141
- DE-A- 4 335 363
- DE-C- 152 132
- DE-C- 19 702 843
- US-A- 4 195 403
- DATABASE WPI Section Ch, Week 199213 Derwent Publications Ltd., London, GB; Class F09, AN 1992-103267 XP002131160 & SU 1 645 154 A (GORKI STROIPETAL), 30. April 1991 (1991-04-30)

## Beschreibung

Die Erfindung betrifft ein Verfahren zur Herstellung von Spanmaterial, bei dem mittels einer spanend arbeitenden Herstellungsmaschine Späne erzeugt werden, die über ein Transportsystem von der Herstellungsmaschine zu einem Lager transportiert werden, wobei die Späne nach der Herstellung einer Konservierungsbehandlung unterzogen werden. Ferner betrifft die Erfindung eine Vorrichtung zur Durchführung dieses Verfahrens.

Derartige Verfahren und die dafür benötigten Vorrichtungen sind allgemein bekannt. Bei diesen Verfahren werden entweder Herstellungsmaschinen eingesetzt, die ausschließlich zur Produktion von Spänen vorgesehen sind oder bei denen diese Späne als Abfallprodukt während der Bearbeitung anfallen. Bei den Spänen handelt es sich meist um Holzspäne einer Hobelmaschine, die anschließend für Verpackungszwecke bzw. Dämmzwecke verwendet werden. Anstelle der Holzspäne können jedoch auch Kunststoffspäne oder gar Leichtmetallspäne eingesetzt werden.

Bei den bekannten Verfahren und Vorrichtungen werden die Späne aus der Herstellungsmaschine gesaugt und über ein Transportsystem zu einem Lager transportiert, das in der Regel von einem Silo oder ähnlichem gebildet wird, in dem die Späne gesammelt werden. Dieses Transportsystem wird von einem verhältnismäßig aufwendigen Röhrensystem gebildet, durch das die Späne geblasen werden, wobei diese durch die Umwälzbewegung innerhalb des Röhrensystemes weiter zermahlen und zerkleinert werden. Ein derartiges Verfahren zum Trocknen von Spänen wird beispielsweise in der DE 27 36 372 A1 beschrieben, wobei hier eine Vorrichtung zum Trennen von großen und kleinen Spänen bereits integriert ist. Die in dem Silo aufbewahrten Späne werden dann einer Konservierungsbehandlung unterzogen, indem sie mit einem Konservierungsmittel enthaltenden Fluid befeuchtet werden und anschließend wieder getrocknet werden. Die so gegen Fäulnis oder ähnliche Schäden gesicherten Späne werden dann wieder zwischengelagert und anschließend aus dem Lager einer Befüllmaschine zugeführt.

Der Nachteil des oben beschriebenen Verfahrens besteht darin, daß zum einen die Späne durch den wenig schonenden Transport über das Röhrensystem zerkleinert werden und somit eine unkontrollierte Spangeometrie entsteht, die oft zu kleine Späne beinhaltet, die aufgrund ihrer Rieselfähigkeit und der Dichte aufgrund der Lufteinschlüsse und Porosität als Dämmstoff nicht mehr geeignet sind. Ein weiterer Nachteil des bekannten Verfahrens besteht darin, daß die Lagerkosten relativ hoch sind, weil die unkomprimierten Späne sehr viel Platz beanspruchen und der Transport über das Gebläse verhältnismäßig energie- und kostenaufwendig ist.

Späne, die an holzverarbeitenden Maschinen entstehen, zu sammeln, ist aus vielen Veröffentlichungen bekannt. Beispielsweise werden bei einer Tischfräsmaschine nach der DE 39 31 141 A1 die vom Fräswerkzeug tangential weggeschleuderten Späne von einem Späneauffanggehäuse, das eine gekrümmte Luftleitfläche aufweist, aufgefangen und zu einem Absaugrohr weitergeleitet.

Bei der Vorrichtung nach der EP-A-135 519 werden geschredderte Holzspäne durch Blasen entfernt.

Nach der EP 380 954 A2 werden feuchte Hobelspäne durch Druckluftstöße in einen Spanableitungskanal geblasen, und nach der DE 43 35 363 A1 fällt der Holzabfall von Plattenkreissägen in einen unter Unterdruck setzbaren Sammelraum, von dem aus die Späne mittels eines Transportbandes abtransportiert werden. Am Ende des Transportbandes werden die groben von den feinen Spänen bzw. von Holzstaub getrennt.

Die Erfindung stellt sich daher die Aufgabe, ein Verfahren zur Erzeugung von Spänen zu schaffen, das bei geringen Herstellungs- und Lagerkosten eine möglichst optimale Spangeometrie bereitstellt. Eine weitere Aufgabe der Erfindung besteht darin, eine Vorrichtung zu schaffen, mit der dieses Verfahren durchführbar ist.

Diese Aufgabe wird nach der Erfindung dadurch gelöst, daß die Späne nach der Erzeugung in eine Sammelstelle innerhalb der Herstellungsmaschine geblasen werden, von dort durch mechanische Transportmittel einer Imprägnierstation zugeführt werden und dann in einer Verpackungsstation verpackt werden. Die weitere Aufgabe der Erfindung wird durch eine Vorrichtung zum Herstellen von Spanmaterial gemäß Anspruch 18 gelöst.

Durch das erfindungsgemäße Verfahren werden die Späne nunmehr schonend aus dem Bearbeitungsraum der Herstellungsmaschine ausgeblasen, wobei sie nun nicht mehr durch ein Röhrensystem getrieben werden, sondern in lockerem Verbund über das Transportmittel der Imprägnierstation zugeführt werden. Hierdurch ist eine Beschädigung der Späne bzw. eine weitere Zerkleinerung der Späne weitgehend ausgeschlossen. Innerhalb der Imprägnierstation werden die Späne ausgebreitet und mit einem Imprägniermittel besprüht oder auf sonstige Weise befeuchtet, wobei unter Ausbreitung hier sowohl die Ausbreitung auf einer ebenen Fläche verstanden sein soll als auch die volumenmäßige Ausbreitung in einer entsprechenden Befeuchtungskammer.

Nach der Befeuchtung mit dem Imprägniermittel werden die Späne nach Größe und Form selektiert, so daß zum einen untaugliche, nicht verwendbare Späne aussortiert werden können, und zum anderen die Späne je nach Verwendungszweck voneinander getrennt werden können. Beispielsweise werden für die Verpackung von Warensendungen längere, stoßabsorbierende Späne benötigt, während zur Verwendung als Dämmstoff in Decken feinere Späne, die einen höheren Anteil an Holzmehl oder ähnlichem aufweisen können, eingesetzt werden können.

Die durch diese Selektion voneinander getrennten Späne werden anschließend getrocknet und in einer Verpackungsstation verpackt. Selbstverständlich kann die Trocknung auch vor der Selektion der einzelnen Spanarten durchgeführt werden.

Erfindungsgemäß ist vorgesehen, daß die Späne in der Imprägnierstation als erstes zunächst mit einem Imprägniermittel besprüht oder getrocknet beziehungsweise erwärmt und hernach als zweites erwärmt/getrocknet und mit einem Imprägniermittel besprüht werden. Insbesondere die zweite Variante führt dazu, daß ein flüssiges Imprägniermittel, welches auf die heißen Späne gesprüht wird, auf diesen verdampft und die in dem Imprägniermittel gelösten Stoffe als Schutzschicht auf den Spänen verbleiben. Durch den ersten Weg besteht die Möglichkeit, daß die Imprägnierflüssigkeit in die Späne eindringt und auch einen Tiefenschutz ergibt.

Dabei ist gefunden worden, daß das Aufbringen des Imprägniermittels nach der Wärmebehandlung zu einer Erhöhung der Elastizität der darrtrockenen Späne führt. Durch die erhöhte Elastizität wird das Vermögen, Luft im Dämmaterial einzuschließen, erhöht und somit die Dämmeigenschaft der Späne gesteigert.

Dabei ist darauf hinzuweisen, daß diese Eigenschaften nicht nur bei Spänen einsetzbar sind, die gemäß dem vorgeschlagenen Verfahren in einer entsprechenden Vorrichtung erzeugt werden, sondern es können auch Späne in der beschriebenen Weise behandelt werden, das heißt, imprägniert werden, die zum Beispiel aus einem Silo oder Lager angeliefert werden.

Zur Verbesserung der Imprägnierung aber auch als Verbesserung der Qualität der Späne als Dämm- und Isolationsmittel, wird daher auch ein Verfahren zur Imprägnierung von Spänen in eine Imprägnierstation vorgesehen, wobei die Späne in der Imprägnierstation zunächst getrocknet beziehungsweise erwärmt und hernach mit einem Imprägniermittel besprüht werden. Durch die erfindungsgemäße Ausgestaltung dieses Verfahrens wird die Qualität der Späne im Hinblick auf die Isolationswirkung der aus diesen Spänen hergestellten Dämmaterialien erhöht, wobei die Imprägniermittel so gewählt sind, daß eine Verrottung der Späne möglichst ausgeschlossen ist. Hierbei ist darauf zu achten, daß neben dem Befall von Pilzen auch das Einnisten von Insekten oder von kleinen Lebewesen nicht gewünscht ist und die Wahl des Imprägniermittels hierauf abzustimmen ist. Das erfindungsgemäß vorgeschlagene Verfahren zur Imprägnierung kann dabei sowohl einzeln als auch in Verbindung mit dem vorher vorgestellten Verfahren zur Herstellung von Spanmaterial verwendet werden.

Späne zuerst zu trocknen und dann den Imprägniervorgang anzuschließen ist aus der SU-A-164 5154 bekannt, nach der trockene Holzspäne mit Kleber und einem wasserabweisenden Mittel versetzt, zu Spanplatten gepreßt und anschließend die fertigen Spanplatten imprägniert werden. Zum Imprägnieren dieser Spanplatten ist ein Autoclav notwendig, der das Imprägnieren sehr zeitaufwendig macht, aber der Trocknungsvorgang nach dem Imprägnieren wird durch die Verwendung von vorgetrockneten Spänen bei der Herstellung der Spanplatten verkürzt.

In der bevorzugten Weiterentwicklung der Erfindung wird als Imprägniermittel Molke oder basisch verseifte Molke eingesetzt. Aus der europäischen Patentschrift 576 940 des gleichen Anmelders ist die Verwendung von Molke als Schädlings- beziehungsweise Brandschutzmittel bekannt. Auf diese Patentschrift wird an dieser Stelle vollinhaltlich Bezug genommen. Insbesondere der Einsatz von Molke als natürliches Nebenprodukt bei der Verarbeitung von Milch, ergibt im Hinblick auf die Vermeidung von chemischen Holzschutzmitteln einen Vorteil, wenn ein möglichst natürliches Dämmaterial erzeugt werden soll. Insbesondere sind bei dem Recyceln oder Verwerten des Dämmaterials, zum Beispiel durch Verbrennen, durch das eingesetzte Imprägniermittel Molke keine zusätzlichen Umweltbelastungen zu befürchten.

Erfindungsgemäß wird vorgesehen, die Molke unverdünnt oder verdünnt mit Wasser zu verwenden. Es ist aber auch günstig, die Molke mit Basen oder basisch wirkenden Stoffen zu versetzen. Als Verseifungsmittel wird dabei gerne Natronlauge, Kalilauge, Natriumkarbonat (Soda), Kaliumkarbonat (Pottasche), Kalziumhydroxyd (gelöschter Kalk, Kalkmehl), Kalciumkarbonat (Kalkstein), Natriumphosphat oder Borax, sowie deren Mischungen eingesetzt.

Erfindungsgemäß wird auch vorgesehen, daß die Späne in oder nach der Imprägnierstation, vor, während oder nach der Trocknung nach Größe und/oder Form selektiert werden. Es ist dabei möglich, zum Beispiel die Trocknung chargenweise nach gewissen Größen oder Formen der Späne durchzuführen. Günstigerweise werden die Späne flächig ausgebreitet, um bei dem Besprühen mit dem Imprägniermittel möglichst alle Späne zu erreichen, wobei dann diese flächige Ausbildung bereits das Selektieren der Späne erleichtert.

Des weiteren ist vorgesehen, daß die Späne, bevor diese in der Imprägnierstation imprägniert werden, vor der Imprägnierstation getrocknet beziehungsweise vorgetrocknet oder auch erwärmt werden. Aus dieser erfindungsgemäßen Weiterentwicklung kann ein zusätzlicher Effekt erzielt werden. Werden zum Beispiel verhältnismäßig feuchte Späne verarbeitet, so ist es günstiger, diese erst auf ein gewisses Maß herunterzutrocknen und erst dann die Imprägnierung zu beginnen. Die aufgebrachte Imprägnierung umschließt unter Umständen die Restfeuchtigkeit, die in dem Holzspan ist, und der eigentlich gewünschte Effekt einer Trocknung des Spanes wird behindert. Dabei kann diese Vortrocknung in der Imprägnierstation in einem speziell vorgeschalteten Trocknungsprogramm geschehen oder in einer separaten Trocknungsstation, die auch räumlich vor der Imprägnierstation angeordnet ist.

Auch ist es günstig, daß die Späne bei einem oder mehreren der nachfolgenden Parametern imprägniert werden:
a) Trocknen der Späne bei Temperaturen von 150°C bis zur Brandgrenze des Spanmaterials, bevorzugt bei ca. 200°C;
b) Trocknen während einer Zeitdauer von wenigen Minuten bis zu 4 Stunden, bevorzugt 90 Minuten;
c) Ausüben eines Druckes von bis zu 2 MPa auf die Späne;
d) Imprägnierung von feuchten oder vorgefeuchteten Spänen;
e) Imprägnierung und/oder Trocknung in einer Erdgasatmosphäre, bevorzugt einer Stickstoffatmosphäre.

Die Wärmebehandlung beziehungsweise Trocknung der Späne kann im Zusammenspiel mit mehreren physikalischen Parametern variiert werden, wobei je nach Wahl der Parameter, unterschiedliche Effekte bei den getrockneten Spänen erreicht werden. Es ist zum Beispiel vorgesehen, die Temperatur zum Trocknen der Späne von 150°C bis zur Brandgrenze des Spanmaterials zu wählen. Die Brandgrenze ist materialtypisch definiert und liegt in der Regel bei ca. 270" C bis 290°C. Es ist dabei gefunden worden, daß eine Schocktrocknung, zum Beispiel bei 250°C während 2 bis 5 Minuten auch zu brauchbaren Ergebnissen führt, wobei bei einer solchen Trocknung unter Umständen eine gewisse Restfeuchte im Span verbleibt, da die Zeit innerhalb der die heiße Luft auf die Späne wirken kann, nur verhältnismäßig kurz ist und eine Aufheizung des ganzen Spanes, insbesondere wenn dieser in einer Schicht von Spänen liegt, nicht sichergestellt ist. Vorteilhaft sind natürlich kurze Trocknungszeiten im Hinblick auf eine kurze Verfahrensdauer.

Es sind aber auch gute Ergebnisse bei 200°C während einer Dauer von 90 Minuten erzielt worden, bei welcher von einer möglichst homogenen Auf- und Durchheizung der Späne ausgegangen werden kann, wobei die Späne dann homogen getrocknet werden.

Es ist auch möglich, daß in der Imprägnierstation, ähnlich wie in einem Reaktor, ein Umgebungsdruck Druck (zum Beispiel durch entsprechenden atmosphärischen Druck) auf die Späne ausgeübt wird, um zum Beispiel das aufgebrachte Imprägniermittel besser auf die Späne einwirken zu lassen. Dies wurde hierbei zum Beispiel mit Drücken bis zu 2 MPa (entspricht 20 bar) ausgeübt. Die Spanne beträgt hierbei von Atmosphärendruck bis zu dem vorgenannten Höchstwert. Es kann auch günstig sein, eine Imprägnierung von feuchten oder vorgefeuchteten Spänen durchzuführen, um zum Beispiel mit einer Vorfeuchtung entsprechende Imprägniermittel in die Späne einzubringen.

Das Trocknen der Späne bewirkt ein Austrocknen der Nährböden für Pilze und Bakterien. Wird die Behandlung der Späne dabei noch innerhalb einer Inertgasatmosphäre durchgeführt, so werden insbesondere Oxydationsprozesse während der Trocknung möglichst unterdrückt. Günstigerweise wird hierzu zum Beispiel eine Stickstoffatmosphäre eingesetzt.

Innerhalb der Herstellungsmaschine können die Späne entweder durch ein erstes Gebläse aus dem Bereich der Bearbeitung herausgeblasen werden und anschließend über ein zweites Gebläse in die Sammelstelle geblasen werden. Es ist jedoch auch möglich, daß das Ausblasen der Späne in die Sammelstelle über ein einzelnes Gebläse erfolgt, das beispielsweise um das Bearbeitungsaggregat der Herstellungsmaschine beweglich geführt ist, so daß es die Späne aus dem Werkzeugbereich heraus und in die Sammelstelle hinein zu treiben vermag. Ein derartiges Gebläse kann beispielsweise ein Gebläse sein, das aus der Trocknung von Fahrzeugen in Autowaschanlagen bekannt ist. Ein solches Doppelschlitzgebläse kann umlaufend an einem das Werkzeug der Herstellungsmaschine umgebenden Portal angeordnet sein und selbsttätig während der Bearbeitungspausen die Späne aus der Maschine herausblasen.

Die Sammelstelle kann beispielsweise der vordere Bereich eines mechanischen Transportbandes sein, das die ausgeblasenen Späne weiter transportiert. Dabei können die Späne zwischenzeitlich zu Losgrößen zusammengefaßt werden, indem sie in einem Vorratsspeicher zwischengelagert werden, der nach Erreichen einer bestimmten Menge entleert wird. Dabei ist es möglich, daß das Gebläse die Späne unmittelbar in diesen Vorratsspeicher einbläst, beispielsweise in einen Eckbereich des Bearbeitungsraumes der Herstellungsmaschine, oder daß die Transporteinrichtung zweigeteilt ausgebildet ist, wobei eine erste Transporteinrichtung den Transport der Späne von der Sammelstelle in den Vorratsspeicher übernimmt und über eine zweite Transporteinrichtung die zusammengefaßten Losgrößen der Späne von dem Vorratsspeicher der weiteren Bearbeitung zugeführt werden.

Als Transportmittel können übliche Förderbänder oder Kratzböden eingesetzt werden, die die gesammelten Späne der jeweiligen Bearbeitung zuführen. Als Sammelstelle kann entweder der untere Bereich des Transportmittels dienen, so daß das Gebläse die Späne unmittelbar auf die Transporteinrichtung treibt. Es ist jedoch auch möglich, daß als Sammeleinrichtung ein trichterförmiges Behältnis eingesetzt wird, in das die Späne hineingeblasen werden, die dann durch diesen Trichter auf das Transportmittel rieseln. Durch entsprechende Verschlußmittel an der Unterseite des Trichters kann dieses trichterartige Behältnis auch als Vorratsspeicher eingesetzt werden. Schließlich ist es möglich, dieses trichterartige Behältnis bzw. eine vergleichbare Öffnung unmittelbar in das das Bearbeitungsaggregat der Herstellungsmaschine umgebende Gehäuse einzuformen.

Über die Transporteinrichtung wird das Spanmaterial, bevorzugt in Losgrößen zusammengefaßt, der Imprägnierstation zugeführt. In dieser Imprägnierstation können zum Beispiel bei einer vorteilhaften Ausgestaltung die Späne in einem Luftstrom verwirbelt und aufgelockert werden, wobei durch eingesprühten Nebel ein Imprägniermittel zugemischt wird, das die Oberfläche der Späne nach einer hinreichenden Bearbeitungsdauer ausreichend benetzt. Auf diese Weise ist es möglich, die Späne gleichmäßig zu befeuchten, ohne daß sie durchnäßt werden und dadurch zusammenbacken. In gleicher Weise ist es auch möglich, die Trocknung der Späne in einer Verwirbelungskammer unter Einsatz eines kontinuierlichen Luftstromes durchzuführen, der gleichzeitig eine Durchmischung und eine homogene Verteilung der Trocknungswärme erbringt.

Vor der Zuführung zur Imprägnierstation kann das Spanmaterial zusätzlich gesiebt werden, um solche Anteile zu entfernen, die aufgrund ihrer Größe eher staubartig sind und nicht brauchbar sind. In diesem Fall verbleiben in der Losgröße ausschließlich Späne, die eine bevorzugte Größe aufweisen bzw. möglicherweise größer sind. Die bevorzugte Dimension der Späne beträgt dabei ewa 1,0 x 3,0 cm bis 2,0 x 5,0 cm. Insbesondere bei Verwendung eines Vorratsspeichers und einer losgrößenartigen Zusammenfassung der Späne kann die zweite Transporteinrichtung von zumindest einer Rüttelwanne mit siebartigem Boden gebildet sein, die während des Transports zur Imprägnierstation oszillierend bewegt wird. Hierdurch wird ein Aussieben der zu kleinen Teile durch den Boden der Rüttelwanne bewirkt, die dann auf einen entsprechenden Abscheider herunterfallen und entweder einer anderern Verwendung oder der Entsorgung zugeführt werden können.

Splitterartige oder zu große Späne, die ebenfalls nicht gewünscht sind, können durch Sichtprüfung ebenfalls vor der Imprägnierstation entnommen werden. Bevorzugt geschieht dies jedoch nach der Imprägnierung im Rahmen der weiteren Trennung verschiedener Spangrößen.

Nach der Imprägnierung der Holzspäne werden diese bevorzugt weiter selektiert und getrocknet. Dies kann in einem Rüttelraum oder Rüttelturm erfolgen, wobei die frisch imprägnierten Späne zunächst in eine obere Rüttelwanne fallen, in der Späne einer ersten Größe ausgesiebt werden. Von dieser oberen Rüttelwanne werden die Späne beispielsweise durch die Rüttelbewegung vorgetrieben oder auch durch eine Förderbewegung bzw. durch ein Verkippen der oberen Rüttelwanne nach einer gewissen Rüttelzeit in eine darunter angeordnete zweite Rüttelwanne gefördert. Hier werden dann Späne einer zweiten Größe ausgesondert und die Späne ebenfalls nach dieser Selektion weitergefördert. Je nach Feinheitsgrad der gewünschten Aufteilung können beiliebig viele Rüttelwannen vorgesehen werden, die bevorzugt untereinander angeordnet sind. Es ist selbstverständlich auch möglich, den Transport der Späne von einer Rüttelwanne in die nächste über Förderbänder oder sonstige Transportmittel zu bewirken. Aus den Rüttelwannen können die Späne beispielsweise auf Förderbänder herabfallen, die die so aussortierten Späne einer bestimmten Größe Verpackungsstationen bzw. einer Entsorgung im Falle des Ausschusses zuführen.

Ferner ist es möglich, innerhalb des Rüttelturmes bzw. Rüttelraumes splitterartige Späne bzw. zu große Späne auszusortieren, die entweder zerkleinert werden, so daß sie über eine Rückführung in beispielsweise den Vorratsspeicher der weiteren Bearbeitung, insbesondere der nunmehr wieder notwendigen Imprägnierung zugeführt werden oder aus dem Kreislauf entnommen werden.

Zur Trocknung der in dem Rüttelraum bewegten Späne kann dieser mit Warmluft beströmt werden oder ein vor dem Rüttelraum angeordneter Trocknungsraum vorgesehen sein. Bevorzugt wird die Warmluft aus dem die Herstellungsmaschine umgebenden Raum entnommen, meist eine Maschinenhalle oder ähnliches, der bereits eine gewisse Wärme aufweist. Ein weiterer vorteilhafter Effekt liegt darin, daß hierdurch selbsttätig ein Austausch der verbrauchten Hallenluft bewirkt wird. Besonders günstig ist dabei, wenn die Warmluft aus dem oberen Bereich der Halle angesaugt wird, in dem sich ansonsten ungenutzte aufgeheizte Luft ansammelt. Bei anderen Ausgestaltungen des erfindungsgemäßen Verfahrens können selbstverständlich auch andere Heizungen, beispielsweise Infrarotheizungen oder ähnliches eingesetzt werden. Ferner ist es möglich, die Heizung als Wirbelkammerheizung auszugestalten, bei der die zu trocknenden Späne in warmer Luft verwirbelt werden und nach gewisser Verweildauer entweder kontinuierlich oder losgrößenartig der Wiebelkammer entnommen werden. Hierzu kann eine gesondere Wirbelkammer oder auch die Wirbelkammer der Imprägnierstation verwendet werden.

Nach der Imprägnierung der Späne werden die verschiedenen Spanarten nach Größen sortiert manuell abgepackt oder bevorzugt einer Verpackungsvorrichtung zugeführt, innerhalb derer die Späne in Verpackungsbehälter oder -säcke abgepackt werden. Hierbei können die Späne in die Behälter bzw. Säcke gepreßt werden, zum Beispiel mit einem Verdichtungsverhältnis von 1:2, um das erforderliche Lagervolumen zu reduzieren. Durch diesen einmaligen Preßvorgang werden die Späne zwar zusammengedrückt, jedoch nicht wesentlich beschädigt oder gar zerkleinert, wie es in den Transportröhren bisher der Fall war.

Bei einer bevorzugten Ausgestaltung des Verfahrens wird die gesamte Vorrichtung staubdicht gekapselt, so daß durch die Verarbeitung der Späne und das Spanherstellen keine Staubpartikel in die Umgebung dringen können. Die zusätzlichen Vorrichtungselemente zur Nachbehandlung der Späne können unmittelbar an der Herstellungsmaschine angeordnet werden, wobei beispielsweise die Späne durch die zweite Transporteinrichtung nach oben gefördert werden, während der lose Hobelstaub und andere feine Partikel aus der Rüttelwanne nach unten herunterfallen.

Die Imprägnierstation ist bei dieser Ausgestaltung dann oberhalb der Herstellungsmaschine angeordnet und führt die befeuchteten Späne dann von oben in den turmartig aufgebauten Rüttelraum (Rüttelturm) ein, in dem die Trocknung und Separation der imprägnierten Späne erfolgt. Der Rüttelturm ist hier parallel zur zweiten Transportvorrichtung angeordnet, so daß ein minimaler Raumbedarf vorliegt. Die Warmluftzufuhr in den Rüttelraum erfolgt durch einen im Bereich der Hallendecke angeordneten Kreuzwärmetauscher, der angewärmte Hallenluft ansaugt, die zusätzlich, beispielsweise über eine Gasheizung, aufgeheizt werden kann.

Energetisch besonders günstig ist es, wenn die Energie zum Ausblasen der Späne aus der Herstellungsmaschine von der Energieversorgung der Herstellungsmaschine selbst bereitgestellt wird, wenn also der Ausblasvorgang in Bearbeitungspausen der Herstellungsmaschine erfolgt. In diesem Fall ist für die Luftströmung keine eigene Energieversorgung notwendig, was die Maschinenkosten deutlich reduziert.

Hierbei ist es insbesondere günstig, daß die einzelnen Elemente, wie die spanerzeugende Herstellungsmaschine, die Imprägnier- und Trocknungseinheit und die Sieb- und Sichteinheit hybridisiert in einem gemeinsamen Maschinengehäuse angeordnet sind.

Durch diesen erfindungsgemäßen Vorschlag werden die bekannten Hobelautomaten zu hocheffizienten Dämmstoffproduktionsmaschinen erweitert. Ein automatisches Abpacken der Späne in Säcke oder dergleichen, ermöglicht eine höchst flexible Transportierung und Lagerung des Dämmstoffes.

Die Erfindung betrifft insbesondere auch einen Span, der als Dämm- oder Isolierstoff Verwendung findet, insbesondere hergestellt nach einem Verfahren, wie vorbeschrieben, wobei der Span heißluftgetrocknet ist, insbesondere in einem Heißluftstrom von 150°C bis 270°C.

Es ist gefunden worden, daß die so behandelten Späne eine Alternative zum mit einem chemischen Holzschutz behandelten Span darstellen. Durch das Austrocknen der Späne wird den Schimmelpilzen der Nährboden entzogen. Auch wird die Insektenresistenz erhöht, da die Trocknung zu einer Alterung der Harze führt und diese nicht mehr frischen Harze für Insektenfraß nicht mehr attraktiv sind. Es ist auch gefunden worden, daß der Wasseraufnahmekoeffizient von 7 kg/(m²h) auf 1 ½ kg/(m²h) zwischen unbehandelten und behandelten Spänen absinkt. Auch die kapilare Wasseraufnahme verringert sich um einen Faktor 10. Mittelbar werden dadurch auch die Dämmeigenschaften verbessert, da das verminderte Vermögen Wasser aufzunehmen, die Ausbildung von Wärmebrücken in den, mit Wasser gesättigten, Spänen verhindert. Bevorzugt wird hierbei ein Heißluftstrom von 150°C bis 270°C eingesetzt, wobei gefunden worden ist, daß nach Möglichkeit der gesamte Querschnitt des Spanes von der gewählten Temperatur durchsetzt wird. Dabei ist gefunden worden, daß eine ausreichende Holzvergütung ab einer Temperatur von ca. 150°C erreicht wird. Der günstige Temperaturbereich liegt zwischen 180°C und 200°C, wobei dies im Zusammenhang mit der Einwirkzeit der hohen Temperatur auf den Span in Verbindung zu setzen ist.

In der bevorzugten Ausgestaltung des erfindungsgemäßen Spanes wird vorgesehen, daß der Span zumindest an seiner Oberfläche eine, auch karamellisierte oder kristallisierte Schicht von Molke, beziehungsweise verseifter Molke aufweist. Dieser Oberflächenüberzug wird zum Beispiel dadurch erreicht, daß der zuerst aufgeheizte Span hernach mit der Molke beziehungsweise der verseiften Molke besprüht wird. Die flüssigen Bestandteile verdampfen dabei sofort, der Span hat zum Beispiel eine Temperatur von ca. 200°C. Die festen Bestandteile aber lösen sich heraus und bilden, ähnlich einer Karamell- oder Kristallschicht, einen Überzug über den Span, der im wesentlichen aus den festen Bestandteilen, die in der Molke gelöst sind, bestimmt ist. Es ist auch möglich, hierbei eine kristalliene Schicht zu erzeugen, wobei in diesem Zusammenhang insbesondere die Brandschutzeigenschaften von Molke zu betonen sind. Die Wirksamkeit von Molke gegenüber Schädlingen beruht hauptsächlich auf ihrer Alkalität. Die verringerte Brennbarkeit ist davon ableitbar, daß offensichtlich im Schutzmittel Molkebestandteile im Brandfalle eine isolierende Kohleschutzschicht bilden, sowie durch Abspaltung unbrennbarer Gase gleichsam eine Schutzgasatmosphäre um den Span entwickeln. Dadurch wird die Sauerstoffzufuhr behindert und eine schlechte Brennbarkeit erreicht.

Weitere Merkmale und Vorteile der Erfindung ergeben sich aus den Unteransprüchen und aus der folgenden Beschreibung bevorzugter Ausführungsbeispiele der Erfindung anhand der Zeichnungen. Die Abbildungen zeigen in
- Fig. 1: ein Flußdiagramm des erfindungsgemäßen Verfahrens,
- Fig. 2: ein schematisches Ablaufdiagramm des Verfahrens aus Figur 1 und in
- Fig. 3: eine schematische Darstellung der Führung der Luftdüse.

In Figur 1 ist in einem Flußdiagramm und in Figur 2 in einem schematischen Ablaufdiagramm das Verfahren mit seinen wesentlichen Schritten dargestellt. Die Späne 1 werden in der Produktion, entweder gezielt oder als Abfallprodukt, zum Beispiel aus der holzverarbeitenden Industrie, hergestellt. Die Späne 1 könne unmittelbar oder über eine Absauganlage und einen Filter der Imprägnierstation 4 zugeführt werden. Für größere Späne 1 oder andere Produktionsrückstände ist eine Rückführung vorgesehen, so daß auch diese zerkleinert und weiterverwendet werden können. Zum Austreiben der Späne 1 aus der Herstellungsmaschine 2 wird zumindest eine Luftdüse 3 verwendet, die derart verfahrbahr ist, daß die Späne 1 in Bearbeitungspausen oder während der Bearbeitung einerseits vom Werkzeug der Herstellungsmaschine weggeblasen werden und andererseits zu einer Sammelstelle 9 geblasen werden, von der sie durch eine Transporteinrichtung der Imprägnierstation 4 zugeführt werden. Der Förderweg der Späne ist mit 15 gekennzeichnet.

Die so ausgesonderten oder bereitgestellten Späne 1 werden anschließend imprägniert, indem sie in einer Imprägnierstation 4 mit einem Befeuchter mit einer Flüssigkeit befeuchtet werden, die Konservierungsmittel enthält. Bei einer bevorzugten Ausgestaltung der Erfindung geschieht dies über eine Wirbelkammer, in der die Späne 1 durch einen Luftstrom lose verwirbelt werden, dem ein fein dispergierter Flüssigkeitsnebel beigemischt ist. Anschließend werden die Späne 1 getrocknet und einer Größensortierung (Selektion) zugeführt.

Die Befeuchtung kann aber auch über eine duschähnliche Benetzung der flächig verteilten Holzspäne geschehen. Hierzu sind Sprühköpfe 19 vorgesehen.

Das Trocknen der Späne 1 kann innerhalb der oben beschriebenen Wirbelkammer erfolgen (also in der Imprägnierstation), wobei dann ein diskontinuierlicher Betrieb erfolgt. Es ist jedoch auch möglich und wird oft bevorzugt werden, nach der Imprägnierstation einen Rüttelraum 5 anzuordnen, in dem zum einen die Trocknung der Späne 1 durch einen warmen Luftstrom 8 erfolgt und zum anderen die meist abschließende Sortierung der Späne 1 nach verschiedenen Größen und technischer Brauchbarkeit erfolgt. Der Luftstrom ist hier zum Beispiel von unten nach oben gerichtet. Spleiße, Splitter und'andere nicht erwünschte spanähnliche Teile werden hier oder auch in dem Sichtbereich 16 oder Filterbereich 17 ausgesondert und entweder entsorgt oder, wenn dies möglich ist, der Herstellungsmaschine 2 oder einen sonstigen Zerkleinerer (nicht gezeigt) rückgeführt und dort nochmals zerkleinert. Ausschuß wird verpackt und abtransportiert.

Erfindungsgemäß wird auch vorgeschlagen die Trocknung der Besprühung vorzuschalten, was zum Beispiel in der dargestellten Imprägnierstation 4 dadurch bewirkt werden kann, daß vor den Sprühköpfen 19 eine Heizung vorgesehen ist. Die Heizung besteht zum Beispiel als Infrarotstrahlungsquelle oder Heißluftheizung (Umluft). Die ganze Vorrichtung wird von einer prozessorgesteuerten Steuerung überwacht.

Der Transport von der Herstellungsmaschine 2 zur Imprägnierstation 4 erfolgt über eine Transporteinrichtung, die einen Vorratsspeicher aufweisen kann, in den ein im wesentlichen kontinuierlicher Spanfluß eingebracht wird und der diskontinuierlich durch Abtransport einzelner Chargen entleert wird. Diese Chargen werden über Rüttelwannen zur Imprägnierstation 4 transportiert, wobei während des Transportes bereits feine Staubteilchen und eventuell Sägemehlpartikel ausgesondert werden können.

Die imprägnierten und getrockneten Späne 1 werden in der Abfüllstation 18 in Verpackungssäcke 7 verpackt, wobei diese bevorzugt gepreßt werden, so daß eine Verdichtung im Verhältnis 1:2 entsteht. Die Verpackungssäcke 7 sind bevorzugt großvolumige Säcke, sogenannte "Big-Bags", die aus faserverstärktem Folienmaterial bestehen können. Diese "Big-Bags" sind leicht transportier- und wiederverwertbar und reduzieren damit die Lager- und Transportkosten deutlich. Neben den fertigen Spänen können weitere Säcke mit Holzmehl oder sonstigem Gut, insbesondere Ausschuß abgepackt werden.

In Figur 3 ist der Bereich des Bearbeitungswerkzeuges der Herstellungsmaschine 2 schematisch dargestellt. Die Luftdüse 3 ist an einem Portal 10 angeordnet und längs dieses Portals verfahrbar, so daß hier mit einer einzigen Luftdüse 3 die Späne 1 vom Werkzeug weggeblasen und anschließend in die Sammelstelle 9 getrieben werden können. Hierdurch werden Kosten und auch Bauraum eingespart, wodurch eine kompakte Bauweise der Vorrichtung zum Herstellen der Späne ermöglicht wird. Bevorzugt wird der Luftstrom 8 über ein Gebläse erzeugt, daß während der Bearbeitungspausen durch den Antrieb der Herstellungsmaschine 2 angetrieben wird.

Die gesamte Vorrichtung befindet sich in einem gekapselten Maschinengehäuse 11. Die gesamte Abluft im System wird über eine Abluftanlage 12 abgesaugt, im Filter 13 vom Staub getrennt und zum Beispiel als Druckluft der Luftdüse 3 wieder zugeführt. Das Filtrat 13 wird dabei zum Beispiel automatisch der Sammelstelle 9 (über den Kanal 14) zugeführt. Die ganze Anlage wird hierbei mit Unterdruck betrieben, um die Luft der Halle nicht mit der Abluft der Vorrichtung zu belasten.

Durch das erfindungsgemäße Verfahren und die Verwertung der Späne kann bei der Holzbearbeitung, etwa beim Hobeln, die sonst übliche Spanabsaugung und Filterung eingespart werden, wodurch im Verhältnis zum Beispiel zur üblichen Hobelmaschine weitere Kosten eingespart werden. Die Herstellungsmaschine 2 ist bevorzugt schallgedämmt aufgebaut und zusammen mit den Funktionsteilen zur Durchführung des oben geschriebenen Verfahrens staubdicht gekapselt.

## Patentansprüche

1. Verfahren zur Herstellung von Spanmaterial, bei dem mittels einer spanend arbeitenden Herstellungsmaschine (2) Späne (1) erzeugt werden, die über ein Transportsystem von der Herstellmaschine zu einem Lager transportiert werden, wobei die Späne nach der Herstellung einer Konservierungsbehandlung unterzogen werden, **dadurch gekennzeichnet, daß** die Späne (1) zur Verwendung als Dämm- oder Isolierstoff nach der Erzeugung in eine Sammelstelle (9) innerhalb der Herstellungsmaschine (2) geblasen werden, von dort durch mechanische Transportmittel einer Imprägnierstation (4) zugeführt werden und dann in einer Verpackungsstation (6) verpackt werden.

2. Verfahren zur Herstellung von Spanmaterial nach Anspruch 1, **dadurch gekennzeichnet, daß** die Späne in der Imprägnierstation (4) als erstes zunächst mit einem Imprägniermittel besprüht und anschließen getrocknet beziehungsweise erwärmt werden.

3. Verfahren zur Herstellung von Spanmaterial nach Anspruch 1, **dadurch gekennzeichnet, daß** die Späne in der Imprägnierstation (4) zunächst getrocknet beziehungsweise erwärmt und anschließend mit einem Imprägniermittel besprüht werden.

4. Verfahren nach einem oder mehreren der vorhergehenden Ansprüche, **dadurch gekennzeichnet, daß** als Imprägniermittel Molke oder basisch verseifte Molke eingesetzt wird.

5. Verfahren nach einem oder mehreren der vorhergehenden Ansprüche, **dadurch gekennzeichnet, daß** die Späne in oder nach der Imprägnierstation, vor, während oder nach der Trocknung, nach Größe und Form selektiert werden.

6. Verfahren nach einem oder mehreren der vorhergehenden Ansprüche, **dadurch gekennzeichnet, daß** die Späne, bevor diese in der Imprägnierstation imprägniert werden, getrocknet, beziehungsweise vorgetrocknet werden.

7. Verfahren nach einem oder mehreren der vorhergehenden Ansprüche, **dadurch gekennzeichnet, daß** die Späne bei einem oder mehreren der nachfolgenden Parameter imprägniert werden:
a) Trocknung bei Temperaturen von 150°C bis zur Branntgrenze des Spanmaterials, bevorzugt ca. 200°C;
b) Trocknung während einer Zeitdauer von wenigen Minuten bis zu 4 Stunden, bevorzugt 90 Minuten;
c) Ausüben eines Umgebungsdruckes von bis zu 2 MPa (= 20 bar) auf die Späne;
d) Imprägnierung von feuchten oder vorgefeuchteten Spänen
e) Imprägnierung und/oder Trocknung in einer InertgasAtmosphäre, bevorzugt Stickstoffatmosphäre.

8. Verfahren nach einem oder mehreren der vorhergehenden Ansprüche, **dadurch gekennzeichnet, daß** die Späne (1) innerhalb der Herstellungsmaschine (2) zunächst durch ein erstes Gebläse aus dem Bereich der Bearbeitung in äußere Bereiche eines Bearbeitungsraumes der Herstellungsmaschine (2) geblasen werden und dann entweder durch das erste Gebläse, das dann mit beweglicher Luftdüse (3) ausgebildet ist, oder ein zweites Gebläse in die Sammelstelle (9) geblasen werden, wobei das erste Gebläse bzw. das zweite Gebläse einen den Bearbeitungsraum umlaufenden, zur Sammelstelle gerichteten Luftstrom (7) zu erzeugen vermag.

9. Verfahren nach einem oder mehreren der vorhergehenden Ansprüche, **dadurch gekennzeichnet, daß** als Transportmittel ein Förderband oder Kratzboden verwendet wird, wobei der Anfang des Transportmittels als Sammelstelle (9) verwendet wird oder das Spanmaterial aus einem, die Sammelstelle (9) bildenden Trichter auf das Transportmittel fällt.

10. Verfahren nach einem oder mehreren der vorhergehenden Ansprüche, **dadurch gekennzeichnet, daß** das Spanmaterial durch die Transportmittel in einen Vorratsspeicher gefördert wird und dort gesammelt wird, bis eine bestimmte Menge erreicht ist, und anschließend diese Menge Spanmaterial von dem Vorratsspeicher der Imprägnierstation (4) zugeführt wird.

11. Verfahren nach einem oder mehreren der vorhergehenden Ansprüche, **dadurch gekennzeichnet, daß** das Spanmaterial vor der Zuführung zur Imprägnierstation zur Abscheidung feiner Partikel und Staubteilchen gesiebt wird.

12. Verfahren nach einem oder mehreren der vorhergehenden Ansprüche, **dadurch gekennzeichnet, daß** das Transportmittel von einem ersten Transportmittel zur Förderung der Späne (1) von der Sammelstelle (9) zum Vorratsspeicher und einem zweiten Transportmittel für die Förderung der in dem Vorratsspeicher gesammelten Menge der Späne (1) vom Vorratsspeicher zur Imprägnierstation (4) gebildet ist, wobei als zweite Transportmittel zumindest eine Rüttelwanne mit siebartigem Boden eingesetzt wird und die gesammelte Menge der Späne (1) während des Transportes durch das zweite Transportmittel gesiebt wird.

13. Verfahren nach einem oder mehreren der vorhergehenden Ansprüche, **dadurch gekennzeichnet, daß** als Imprägnierstation (4) eine Wirbelkammer eingesetzt wird, innerhalb derer die zugeführten Späne (1) verwirbelt werden und durch einen eingesprühten Imprägniermittelnebel (19) befeuchtet werden.

14. Verfahren nach einem oder mehreren der vorhergehenden Ansprüche, **dadurch gekennzeichnet, daß** die imprägnierten Späne (1) in einem Rüttelraum (5) selektiert und getrocknet werden, wobei der Rüttelraum (5) mit Warmluft (8) durchströmt wird und mehrere oszillierend bewegte Roste aufweist, und wobei die Späne (1) zur Trennung der unterschiedlichen Formen nacheinander über die einzelnen Roste geführt werden und die durch die Roste fallenden bzw. die auf dem letzten Rost verbleibenden Späne (1) verschiedenen Abpackvorrichtungen zugeführt werden.

15. Verfahren nach einem oder mehreren der vorhergehenden Ansprüche, **dadurch gekennzeichnet, daß** die imprägnierten und getrockneten Späne (1) in Verpackungsbehälter oder - säcke gepreßt werden.

16. Verfahren nach einem oder mehreren der vorhergehenden Ansprüche, **dadurch gekennzeichnet, daß** unerwünscht große Späne (1) einer Zerkleinerung unterzogen werden und anschließend die zerkleinerten Späne (1) dem Vorratsspeicher zugeführt werden.

17. Verfahren nach einem oder mehreren der vorhergehenden Ansprüche, **dadurch gekennzeichnet, daß** sämtliche Verfahrensschritte in einem staubdicht gekapselten Raum durchgeführt werden.

18. Vorrichtung zur Herstellung von Spänen gemäß einem Verfahren nach einem oder mehreren der vorhergehenden Ansprüche, bestehend aus einer spanend arbeitenden Herstellungsmaschine (2), mittels der die Späne (1) erzeugt werden, einem Transportsystem zum Transport der Späne (1) von der Herstellungsmaschine (2) zu einem Lager, wobei die Späne nach der Herstellung einer Konservierungsbehandlung unterzogen werden, **dadurch gekennzeichnet, daß** die Herstellungmaschine in ihrem Bearbeitungsraum eine umlaufende Düse (3) aufweist, die die Späne (1) von dem Werkzeug weg in eine innerhalb der Herstellungsmaschine vorgesehene Sammelstelle (9) bläst und von dort durch mechanische Transportmittel einer Imprägnierstation (4) zugeführt und dann in einem Rüttelraum (5) selektiert und getrocknet und danach in einer Verpackungsstation (6) verpackt werden.

19. Vorrichtung nach Anspruch 18, **dadurch gekennzeichnet, daß** die Herstellungsmaschine (2) eine Hobelmaschine mit zumindest einem Hobelwerkzeug ist, wobei die Luftdüse (3) längst eines das Hobelwerkzeug umgebenden Portals (10) geführt ist.

20. Vorrichtung nach einem oder mehreren der vorhergehenden Ansprüche 18 und 19, **dadurch gekennzeichnet, daß** der Vorratsspeicher einen Mengenbegrenzer aufweist und nach Aktiverung des Mengenbegrenzers die gesammelte Spanmenge der zweiten Transportvorrichtung selbsttätig zu übergeben vermag.

21. Vorrichtung nach einem oder mehreren der vorhergehenden Ansprüche 18 bis 20, **dadurch gekennzeichnet, daß** der Rüttelraum (5) eine Warmluftzufuhr aufweist, wobei die Warmluft über einen Wärmetauscher erzeugt wird, der Raumluft aus der Umgebung der Herstellungsmaschine (2) ansaugt.

22. Vorrichtung nach einem oder mehreren der vorhergehenden Ansprüche 18 bis 21, **dadurch gekennzeichnet, daß** die spanerzeugende Herstellungsmaschine (2), die Imprägnier- und Trocknungseinheit (4) und die Sieb- und Sichteinheit (5) hybridisiert in einem gemeinsamen Maschinengehäuse (11) angeordnet sind.

23. Späne, insbesondere Holzspäne hergestellt nach einem Verfahren nach einem oder mehreren der vorhergehenden Ansprüche 1 bis 17, **dadurch gekennzeichnet, daß** die Späne (1) zur Verwendung als Dämm- oder Isolierstoff in einem Heißluftstrom, insbesondere in einem Heißluftstrom von 150°C bis 270°C, getrocknet sind.

24. Späne nach Anspruch 23, **dadurch gekennzeichnet, daß** der Span zumindest an seiner Oberfläche eine, auch karamellisierte beziehungsweise kristallisierte Schicht von Molke beziehungsweise verseifter Molke aufweist.

## Claims

1. Method for producing chip material where, by means of a production machine (2) which removes chips, chips (1) are produced which are transported via a transport system from the production machine to a store, where the chips undergo a conservation treatment after the production, **characterised in that** the chips (1) are blown to a collecting point (9) within the production machine (2) for use as heat relief or insulating material after production, fed from there by mechanical transport means to an impregnating unit (4) and then are packed in a packaging unit (6).

2. Method for producing chip material according to claim 1, **characterised in that** the chips in the impregnating unit (4) at first are drizzled with an impregnating agent and then are dried, respectively heated.

3. Method for producing chip material according to claim 1, **characterised in that** the chips in the impregnating unit (4) at first are dried, respectively heated, and then are drizzled with an impregnating agent.

4. Method according to one or more of the preceding claims, **characterised in that** whey or basic saponified whey is used as an impregnating agent.

5. Method according to one or more of the preceding claims, **characterised in that** the chips are selected according to seize and shape in or after the impregnating unit, before, during or after drying.

6. Method according to one or more of the preceding claims, **characterised in that** the chips are dried, respectively pre-dried, before they are impregnated in the impregnating unit.

7. Method according to one or more of the preceding claims, **characterised in that** the chips are impregnated according to one or more of the following parameters:
a) Drying process with temperatures of 150°C up to the fire point of the chip material, preferably about 200°C;
b) Drying process during a period of a few minutes until 4 hours, preferably 90 minutes;
c) Application of an ambient pressure up to 2 Mpa (= 20 bar) to the chips;
d) Impregnation of damp or pre-moistened chips;
e) Impregnation and/or drying in an inert gas atmosphere, preferably in nitrogen atmosphere.

8. Method according to one or more of the preceding claims, **characterised in that** the chips (1) are blown within the production machine (2) first through a first ventilator out of the machining area into outer areas of a machining space of the production machine (2), and then either through the first ventilator, which then is designed with a movable air jet (3), or a second ventilator into the collecting point, the first ventilator, respectively the second ventilator, being able to produce an air current (7) revolving the machining space, which is directed to the collecting point.

9. Method according to one or more of the preceding claims, **characterised in that** a conveying belt or scraper floor is used as a means of transport using the begin of the transport means as collecting point (9) or the chip material falling from a funnel, which forms the collecting point (9), to the transport means.

10. Method according to one or more of the preceding claims, **characterised in that** the chip material is conveyed via the transport means into a feeding store and collected there until a certain amount is reached, and then this amount of chip material is fed from the feeding store into the impregnating unit (4).

11. Method according to one or more of the preceding claims, **characterised in that** the chip material is sieved before it is fed into the impregnating unit in order to separate small particles and dust.

12. Method according to one or more of the preceding claims, **characterised in that** the transport means is formed by a first transport means for conveying the chips (1) from the collecting point (9) to the feeding store and a second transport means for conveying the amount of chips (1) collected in the feeding store to the feeding store of the impregnating unit (4), at least one vibrating trough with a sieve-like floor being used as a second transport means and the collected amount of the chips (1) being sieved during the transport through the second means of transport.

13. Method according to one or more of the preceding claims, **characterised in that** a whirl chamber is used as an impregnating unit (4), within which the fed chips (1) are swirled and moistened by a drizzled-in mist of impregnating agent (19).

14. Method according to one or more of the preceding claims, **characterised in that** the impregnated chips (1) are selected and dried in a vibrating room (5), the vibrating room (5) being flown-through by hot air (8) and having several oscillating grids, and the chips (1) being conveyed for separating the different shapes one after the other over the individual grids and the chips falling through the grids, respectively the chips (1) remaining on the last grid, being fed into different packaging devices.

15. Method according to one or more of the preceding claims, **characterised in that** the impregnated and dried chips (1) are pressed into packaging containers or sacks.

16. Method according to one or more of the preceding claims, **characterised in that** undesirably large chips (1) are disintegrated and then the disintegrated chips (1) are fed into the feeding store.

17. Method according to one or more of the preceding claims, **characterised in that** all steps of the process are carried out in a dust-proof secluded room.

18. Apparatus for producing chips according to a method according to one or more of the preceding claims, comprising a production machine (2) which removes chips, by means of which the chips (1) are produced, a transport system for transporting the chips (1) from the production machine (2) to a store, the chips undergoing a conservation treatment after the production, **characterised in that** the production machine has in its machining room a revolving jet (3) which blows the chips (1) away from the tool into a collecting point (9) provided within the production machine, the chips being fed from there through mechanical transport means into an impregnating unit (4) and then being separated and dried in a vibrating room (5) and after that being packaged in a packaging unit (6).

19. Apparatus according to claim 18, **characterised in that** the production machine (2) is a planing machine with at least one planing tool, the air jet (3) being guided along a portal (10) surrounding the planing tool.

20. Apparatus according to one or more of the preceding claims 18 and 19, **characterised in that** the store has an amount limiter and after activating the amount limiter the collected amount of chips can be transferred to the second transport device automatically.

21. Apparatus according to one or more of the preceding claims 18 to 20, **characterised in that** the vibrating room (5) has a hot air supply, the hot air being produced over a heat exchanger, which takes in the room air of the surroundings of the production machine (2).

22. Apparatus according to one or more of the preceding claims 18 to 21, **characterised in that** the chip-producing production machine (2), the impregnation and drying unit (4) and the sieve and screening unit (5) are arranged hybridized in a common machine housing (11).

23. Chips, in particular chips of wood produced according to a method according to one or more of the preceding claims 1 to 17, **characterised in that** the chips (1) for the use as heat relief or insulating material are dried in a hot air current, in particular in a hot air current of 150°C to 270°C.

24. Chips according to claim 23, **characterised in that** the chip has at least at its surface a layer of whey, respectively saponified whey, converted into caramel or crystallized.

## Revendications

1. Procédé de fabrication de matériaux en copeaux permettant de produire des copeaux (1) à l'aide d'une machine de production (2) et de les transporter de la machine de production vers un magasin en les soumettant après leur fabrication à un traitement favorisant leur conservation, **caractérisé en ce que** les copeaux (1) prévus pour une utilisation en tant que matériau d'isolation sont soufflés après leur fabrication vers un lieu de collection (9) au sein de la machine de production (2) et sont de là transportés par un moyen de transport mécanique vers une station d'imprégnation (4) puis vers une station d'emballage (6) pour y être emballés.

2. Procédé de fabrication de matériaux en copeaux selon la revendication 1, **caractérisé en ce que** les copeaux situés dans la station d'imprégnation (4) sont d'abord soumis à une pulvérisation avec une substance d'imprégnation puis séchés ou chauffés.

3. Procédé de fabrication de matériaux en copeaux selon la revendication 1, **caractérisé en ce que** les copeaux situés dans la station d'imprégnation (4) sont d'abord séchés ou chauffés puis soumis à une pulvérisation avec une substance d'imprégnation.

4. Procédé selon l'une ou plusieurs des revendications précédentes, **caractérisé en ce que** du petit lait ou du petit lait saponifié avec une base est utilisé comme substance d'imprégnation.

5. Procédé selon l'une ou plusieurs des revendications précédentes, **caractérisé en ce que** les copeaux sont sélectionnés soit à l'intérieur, soit à l'extérieur de la station d'imprégnation en fonction de leur taille et de leur forme, et ceci avant, pendant ou après leur séchage.

6. Procédé selon l'une ou plusieurs des revendications précédentes, **caractérisé en ce que** les copeaux sont séchés ou pré-séchés avant l'imprégnation dans la station d'imprégnation.

7. Procédé selon l'une ou plusieurs des revendications précédentes, **caractérisé en ce que** les copeaux sont imprégnés sous une des conditions suivantes :
a) Séchage à des températures allant de 150°C jusqu'au limite de l'incendie et de préférence d'environ 200°C ;
b) Séchage pendant une durée allant de quelques minutes à 4 heures et de préférence de 90 minutes ;
c) Exercer une pression d'environnement allant jusqu'à 2 MPa (= 20 bar) sur les copeaux ;
d) Imprégnation de copeaux humides ou humidifiés ;
e) Imprégnation et/ou séchage dans une atmosphère de gaz inerte et de préférence sous azote.

8. Procédé selon l'une ou plusieurs des revendications précédentes, **caractérisé en ce qu'**à l'intérieur de la machine de production (2) les copeaux (1) sont d'abord soufflés par une première soufflerie de la zone de fabrication vers des zones extérieures de l'espace de fabrication de la machine de production (2) d'où ils sont ensuite soufflés soit également par la première soufflerie possédant dans ce cas une buse mobile, soit par une deuxième soufflerie vers un lieu de collection (9), les deux souffleries étant capables de créer un courant d'air tournant dans l'espace de fabrication vers le lieu de collection (9).

9. Procédé selon l'une ou plusieurs des revendications précédentes, **caractérisé en ce que** les movens de transport peuvent être un transporteur à bande ou un racleur en utilisant soit l'entrée du moyen de transport comme lieu de collection (9), soit le lieu de collection (9) forme un entonnoir par lequel les copeaux tombent sur le moyen de transport.

10. Procédé selon l'une ou plusieurs des revendications précédentes, **caractérisé en ce que** les copeaux sont transportés par le moyen de transport vers un magasin d'approvisionnement jusqu'à ce qu'une certaine quantité de copeaux soit collectionnée pour être ensuite transportée du magasin vers la station d'imprégnation (4).

11. Procédé selon l'une ou plusieurs des revendications précédentes, **caractérisé en ce que** les copeaux sont tamisés avant leur transport vers la station d'imprégnation afin de les séparer des particules fines et de la poussière.

12. Procédé selon l'une ou plusieurs des revendications précédentes, **caractérisé en ce que** le moyen de transport comporte un premier moyen de transport conduisant les copeaux (1) du lieu de collection (9) vers le magasin d'approvisionnement et un deuxième moyen de transport amenant les copeaux (1) emmagasinés dans le magasin d'approvisionnement vers la station d'imprégnation (4) en utilisant au moins pour le deuxième moyen de transport une cuve vibrante dont le fond est une passoire permettant de tamiser les copeaux (1) pendant leur transport par le deuxième moyen de transport.

13. Procédé selon l'une ou plusieurs des revendications précédentes, **caractérisé en ce qu'**une boîte à tourbillon est utilisée comme station d'imprégnation (4) dans laquelle les copeaux (1) acheminés tourbillonnent et sont humidifiés par un brouillard d'une substance d'imprégnation (19) pulvérisé à l'intérieur de la boîte.

14. Procédé selon l'une ou plusieurs des revendications précédentes, **caractérisé en ce que** les copeaux imprégnés (1) sont sélectionnés et séchés dans un espace de vibrations (5) traversé par un courant d'air chaud (8) et dans lequel existent plusieurs grilles vibrantes et où les copeaux (1) passent successivement d'une grille à l'autre afin de séparer les différentes formes en acheminant les copeaux traversant les grilles et les copeaux (1) restant sur la dernière grille vers différents dispositifs d'emballage.

15. Procédé selon l'une ou plusieurs des revendications précédentes, **caractérisé en ce que** les copeaux imprégnés et séchés (1) sont entassés dans des containers d'emballage ou dans des sacs d'emballage.

16. Procédé selon l'une ou plusieurs des revendications précédentes, **caractérisé en ce que** des copeaux d'une taille supérieure à celle souhaitée sont réduits puis transportés vers le magasin d'approvisionnement.

17. Procédé selon l'une ou plusieurs des revendications précédentes, **caractérisé en ce que** la totalité des procédés sont effectués dans un espace hermétiquement fermé à l'abri de la poussière.

18. Dispositif de fabrication de copeaux selon un procédé suivant l'une ou plusieurs des revendications précédentes, consistant en une machine de production (2) coupante produisant ces copeaux (1), en un moyen de transport conduisant les copeaux (1) de la machine de production (2) vers un magasin en les soumettant après leur fabrication à un traitement de conservation, **caractérisé en ce que** la machine de production possède une buse tournante (3) située dans l'espace de fabrication, soufflant les copeaux (1) de l'outil de fabrication vers un lieu de collection (9) situé à l'intérieur de la machine de production d'où ces copeaux sont acheminés par un moyen de transport mécanique vers une station d'imprégnation (4), puis ils sont triés et séchés dans un espace de vibration (5) et sont enfin emballés dans une station d'emballage (6).

19. Dispositif selon la revendication 18, **caractérisé en ce que** la machine de production (2) est un rabot ou possède à tout le moins un rabot, la buse étant mobile le long d'un écran (10) entourant le rabot.

20. Dispositif selon l'une ou plusieurs des revendications précédentes 18 et 19, **caractérisé en ce que** le magasin d'approvisionnement possède un dispositif limitant la quantité et **en ce que** ce magasin peut, après avoir activé le dispositif limitant la quantité, de manière autonome transférer les copeaux collectionnés à un deuxième moyen de transport.

21. Dispositif selon l'une ou plusieurs des revendications précédentes 18 à 20, **caractérisé en ce que** l'espace à vibrations (5) possède une arrivée d'air chaud qui est produit à l'aide d'un échangeur thermique aspirant l'air à proximité de la machine de production (2).

22. Dispositif selon l'une ou plusieurs des revendications précédentes 18 à 21, **caractérisé en ce que** la machine produisant des copeaux (2), l'unité d'imprégnation et de séchage (4) et l'unité de sélection et de trie (5) sont situées de façon hybride dans un carter commun de la machine (11).

23. Copeaux, en particulier des copeaux de bois fabriqués selon un procédé correspondant à l'une ou plusieurs des revendications précédentes 1 à 17, **caractérisés en ce que** les copeaux (1) sont séchés dans un courant d'air chaud et en particulier dans un courant d'air chaud entre 150°C et 270°C afin de les utiliser comme matériau d'isolation ou comme matériau de tampon.

24. Copeaux selon la revendication 23, **caractérisés en ce que** le copeau possède au moins à sa surface une couche caramélisée ou cristallisée de petit lait ou de petit lait saponifié.
